# EUROPÄISCHE PATENTSCHRIFT

(11) **EP 2 113 740 B1**
(45) Veröffentlichungstag und Bekanntmachung des Hinweises auf die Patenterteilung: **09.11.2011**
(21) Anmeldenummer: 08008262.1
(22) Anmeldetag: 30.04.2008
(51) Int. Cl.: F42B 4/14, F42B 4/20, F42B 4/24

(54) **Feuerwerk**
Firework
Feu d'artifice

(43) Veröffentlichungstag der Anmeldung: 04.11.2009
(73) Patentinhaber: Huang, Chao-Chen, Pingjhen City (Taoyuan County) (TW)
(72) Erfinder: Huang, Chao-Chen, Pingjhen City (Taoyuan County) (TW)
(74) Vertreter: Kandlbinder, Markus Christian

(56) Entgegenhaltungen:
- DE-U1-202007 008 984
- FR-A- 2 593 279
- GB-A- 2 338 776
- JP-U- 2 122 997
- US-A- 4 771 695

## Beschreibung

### Technisches Gebiet

Die Erfindung betrifft ein Feuerwerk, dessen Feuerwerkskörper unterschiedlichen Neigungswinkel haben können, so dass die Feuerwerkskörper nach Abschießen in den Himmel unterschiedliche Formen bilden können.

### Stand der Technik

Das Feuerwerk besteht üblicherweise aus Feuerwerkskörpern, einem Gestell und einer Zündschnur. Aus den taiwanesischen Patenten TW 347074, 419056 und 496515 ist jeweils ein Feuerwerk bekannt, die alle ein Gestell aufweisen.

Figur 1 zeigt ein herkömmliches Feuerwerk mit einem Gestell, das aus einem Gestell 11 und einer Vielzahl von Feuerwerkskörpern 12 besteht, wobei der Feuerwerkskörper 12 vertikal in dem Gestell 11 angeordnet sind und über eine Verbindungsschnur 13 miteinander verbunden sind, die außerhalb des Gestells 11 eine Zündschnur 14 bildet. In den Feuerwerkskörpern 12 sind Zündstoffe 15 gefüllt. Da die Feuerwerkskörper 12 vertikal angeordnet sind, werden sie nach Zünden der Zündschnur 14 vertikal in den Himmel geschossen, so dass die Form des Lichteffekts begrenzt ist.

Aus der japanischen Veröffentlichung JP 02 122 997 U ist ferner ein Feuerwerk mit Gestell bekannt, bei dem die Feuerwerkskörper unterschiedliche Neigungswinkel haben können.

### Aufgabe der Erfindung

Der Erfindung liegt die Aufgabe zugrunde, ein einfacher aufgebanks Feuerwerk zu schaffen, dessen Feuerwerkskörper unterschiedlichen Neigungswinkel haben können, wodurch die Feuerwerkskörper nach Abschießen in den Himmel unterschiedliche Formen bilden können.

Diese Aufgabe wird durch das erfindungsgemäße Feuerwerk gemäß Anspruch 1 gelöst, wodurch die Feuerwerkskörper unterschiedlichen Neigungswinkel haben können, so dass die Feuerwerkskörper nach Abschießen in den Himmel unterschiedliche Formen bilden können.

### Kurze Beschreibung der Zeichnungen

- Figur 1: eine perspektivische Darstellung der herkömmlichen Lösung,
- Figuren 2(A) und (B): Darstellungen des ersten Ausführungsbeispiels der Erfindung,
- Figuren 3(A), (B), (C) und (D): Darstellungen des zweiten Ausführungsbeispiels der Erfindung,
- Figuren 4(A), (B) und (C): Darstellungen des dritten Ausführungsbeispiels der Erfindung,
- Figur 5: eine Darstellung des vierten Ausführungsbeispiels der Erfindung,
- Figuren 6 (A) und (B): Darstellungen des fünften Ausführungsbeispiels der Erfindung,
- Figuren 7(A), (B) und (C): Darstellungen des sechsten Ausführungsbeispiels der Erfindung,
- Figuren 8(A), (B), (C) und (D): Darstellungen des siebten Ausführungsbeispiels der Erfindung,
- Figur 9: eine Darstellung des achten Ausführungsbeispiels der Erfindung,
- Figuren 10(A) und (B): Darstellungen des neuten Ausführungsbeispiels der Erfindung,
- Figur 11: eine Darstellung des zehnten Ausführungsbeispiels der Erfindung,
- Figur 12: eine Darstellung des elften Ausführungsbeispiels der Erfindung,
- Figuren 13(A), (B) und (C): Darstellungen des zwölften Ausführungsbeispiels der Erfindung,
- Figur 14: eine Darstellung des dreizehnten Ausführungsbeispiels der Erfindung,
- Figuren 15(A) und (B): Darstellungen des vierzehnten Ausführungsbeispiels der Erfindung,
- Figuren 16(A), (B) und (C): Darstellungen des fünfzehnten Ausführungsbeispiels der Erfindung,
- Figur 17: eine Darstellung des sechszehnten Ausführungsbeispiels der Erfindung.

### Wege zur Ausführung der Erfindung

Das erfindungsgemäße Feuerwerk weist mindestens zwei Halter auf. Figur 2(A) zeigt das erste Ausführungsbeispiel des erfindungsgemäßen Feuerwerks 2, das einen ersten und zweiten Halter 21, 22 aufweist, die jeweils eine Vielzahl von Aufnahmen besitzen. Im vorliegenden Ausführungsbeispiel sind die Aufnahmen durch die ersten und zweiten Löcher 211, 221 gebildet, die ringförmig verteilt sind und einen ersten und zweiten Kreis A1, A2 bilden, die gleich groß sind. Die Feuerwerkskörper 3 sind durch die ersten und zweiten Löcher 211, 221 des ersten und zweiten Halters 21, 22 geführt, die einander versetzt angeordnet sind, so dass sich die Feuerwerkskörper 3 in einer gleichen Richtung neigen, wie es in Figur 2(B) dargestellt ist.

Figur 3 (A) zeigt das zweite Ausführungsbeispiel des erfindungsgemäßen Feuerwerks, wobei der erste Kreis A1, der durch die ersten Löcher 211 gebildet ist, größer ist als der zweite Kreis A2, der durch die zweiten Löcher 221 gebildet ist, so dass sich die Feuerwerkskörper 3 in einer gleichen Richtung neigen, wie es in Figur 3 (B) dargestellt ist. Der Neigungswinkel der Feuerwerkskörper 3 kann gleich oder nicht gleich sein. In Figur 3 (D) haben die Feuerwerkskörper 3 vier Neigungswinkel B1, B2, B3 und B4. Selbstverständlich kann der erste Halter 21 oder der zweite Halter 22, wie es in Figur 3 (C) dargestellt ist, noch im Uhrzeigersinn oder gegen den Uhrzeigersinn um einen Winkel gedreht werden, so dass sich die Feuerwerkskörper 3 jeweils in zwei Richtungen neigen.

Figur 4 (A) zeigt das dritte Ausführungsbeispiel des erfindungsgemäßen Feuerwerks, wobei der erste Kreis A1, der durch die ersten Löcher 211 gebildet ist, kleiner ist als der zweite Kreis A2, der durch die zweiten Löcher 221 gebildet ist, so dass sich die Feuerwerkskörper 3 in einer gleichen Richtung neigen, wie es in Figur 4 (B) dargestellt ist. Selbstverständlich kann der erste Halter 21 oder der zweite Halter 22, wie es in Figur 4 (C) dargestellt ist, noch im Uhrzeigersinn oder gegen den Uhrzeigersinn um einen Winkel gedreht werden, so dass sich die Feuerwerkskörper 3 jeweils in zwei Richtungen neigen.

Figur 5 zeigt das vierte Ausführungsbeispiel der Erfindung, wobei die ersten und zweiten Löcher 211, 221 des ersten und zweiten Halters 21, 22 ein erstes und zweites Vielkant B1, B2 bilden, wodurch sich die Feuerwerkskörper 3 ebenfalls jeweils in einer Richtung oder in zwei Richtungen neigen können.

Das erfindungsgemäße Feuerwerk kann auch mindestens einen Halter und ein Stützelement aufweisen. Figur 6 (A) zeigt das fünfte Ausführungsbeispiel des erfindungsgemäßen Feuerwerks, das einen ersten Halter 21 und ein Stützelement 23 aufweist. Der erste Halter 21 besitzt die ersten Löcher 211 und das Stützelement 23 besitzt Anlagepunkte 231. Die ersten Löcher 211 bilden einen ersten Kreis A1. Das Stützelement 23 ist gleich groß wie der erste Kreis A1. Die Feuerwerkskörper 3 sind durch die ersten Löcher 211 des ersten Halters 21 geführt und liegen an den Anlagepunkten 231 an der Umfangsseite des Stützelementes 23 an. Die ersten Löcher 211 und die Anlagepunkte 231 sind einander versetzt angeordnet, so dass sich die Feuerwerkskörper 3 in einer gleichen Richtung neigen, wie es in Figur 6(B) dargestellt ist.

Figur 7 (A) zeigt das sechste Ausführungsbeispiel der Erfindung, wobei das Stützelement 23 kleiner ist als der Kreis A1, der durch die ersten Löcher 211 des ersten Halters 21 gebildet ist, so dass sich die Feuerwerkskörper 3 in einer gleichen Richtung neigen, wie es in Figur 7(B) dargestellt ist. Wie aus Figur 7(B) ersichtlich ist, kann das Stützelement 23 an den Anlagepunkten jeweils eine Aussparung 2311 besitzen, um die Feruerwerkskörper 3 zu positionieren. Selbstverständlich kann der erste Halter 21 oder das Stützelement 23, wie es in Figur 7 (C) dargestellt ist, noch im Uhrzeigersinn oder gegen den Uhrzeigersinn um einen Winkel gedreht werden, so dass sich die Feuerwerkskörper 3 jeweils in zwei Richtungen neigen.

Figur 8 (A) zeigt das siebte Ausführungsbeispiel der Erfindung, wobei das Stützelement 23 größer ist als der Kreis A1, der durch die ersten Löcher 211 des ersten Halters 21 gebildet ist, so dass sich die Feuerwerkskörper 3 in einer gleichen Richtung neigen, wie es in Figur 8(B) dargestellt ist. Selbstverständlich kann der erste Halter 21 oder das Stützelement 23, wie es in Figur 8(C) dargestellt ist, noch im Uhrzeigersinn oder gegen den Uhrzeigersinn um einen Winkel gedreht werden, so dass sich die Feuerwerkskörper 3 jeweils in zwei Richtungen neigen. Wie aus Figur 8 (A) und (D) ersichtlich ist, kann das Stützelement 23 an den Anlagepunkten jeweils eine Aussparung 2311 besitzen, um die Feruerwerkskörper 3 zu positionieren.

Figur 9 zeigt das achte Ausführungsbeispiel der Erfindung, wobei die ersten Löcher 211 des ersten Halters 21 ein erstes Vielkant B1 bilden, wodurch sich die Feuerwerkskörper 3 ebenfalls jeweils in einer Richtung oder in zwei Richtungen neigen können.

Selbstverständlich kann das Stützelement 23 bei den Ausführungsbeispielen in den Figuren 5 bis 8 auch einen Zentralfreiraum 232 aufweisen. Figur 10(A.) zeigt das neute Ausführungsbeispiel der Erfindung, wobei die Anlagepunkte 231 in dem Zentralfreiraum 232 angeordnet sind und die Feuerwerkskörper 3 mit den Außenseiten an den Anlagepunkten 231 anliegen. Wie aus Figur 10 (B) ersichtlich ist, kann das Stützelement 3 an den Anlagepunkten 231 auch jeweils eine Aussparung 2311 besitzen, um die Feruerwerkskörper 3 zu positionieren.

Die Löcher in den obengenannten Ausführungsbeispielen können auch radial angeordnet sein. Figur 11 zeigt das zehnte Ausführungsbeispiel der Erfindung, wobei der erste Halter 21 eine Vielzahl von den ersten Löchern 211 aufweist, die radial angeordnet sind und mehrere konzentrische Kreise A bilden. Die Werkzeugskörper 3 sind durch die ersten Löcher 211 geführt und können eine gleiche oder nicht gleiche Länge haben. Figur 12 zeigt das elfte Ausführungsbeispiel der Erfindung, wobei die Länge der Feuerwerkskörper 30 jeder Reihe 30 stufig verändert wird, wobei der längster Feuerwerkskörper 3 einer Reihe 30 dem kürzsten Feuerwerkskörper 3 der benachbaren Reihe 30 gegenübersteht.

Die Feuerwerkskörper können auch eine Schrift, ein Muster oder ein Symbol bilden. Figuren 13(A) und (B) zeigen das zwölfte Ausführungsbeispiel der Erfindung, wobei die Feuerwerkskörper 3 die Buchstabe C und S bilden. In Figur 13 (C) bilden die Feuerwerkskörper 3 eine Wellenform. Figur 14 zeigt das dreizehnte Ausführungsbeispiel der Erfindung, wobei die Feuerwerkskörper das Symbol $ bilden. Figur 15 (A) zeigt das vierzehnte Ausführungsbeispiel der Erfindung, wobei die Feuerwerkskörper 3 eine Sternform bilden. In Figuren 15 (B) bilden die Feuerwerkskörper 3 eine Sonnenform. Figuren 16(A), (B) und (C) zeigen das fünfzehnte Ausführungsbeispiel der Erfindung, wobei die Feuerwerkskörper 3 mehrere Kreise A, B und C bilden, die nicht konzentrisch (exzentrisch) sind. Figur 17 zeigt das sechszehnte Ausführungsbeispiel der Erfindung, wobei die Feuerwerkskörper 3 spiralig angeordnet sind. Die Feuerwerkskörper 3 sind über eine Verbindungsschnur 31 miteinander verbunden. Wenn die Verbindungsschnur 31 gezündet wird, werden die Feuerwerkskörper 3 in den Himmel geschossen und bilden eine entsprechende Form.

Die vorstehende Beschreibung stellt nur die bevorzugten Ausführungsbeispiele der Erfindung dar und soll nicht als Definition der Grenzen und des Bereiches der Erfindung dienen. Alle gleichwertige Änderungen und Modifikationen gehören zum Schutzbereich dieser Erfindung.

## Patentansprüche

1. Feuerwerk, umfassend
einen ersten Halter (21) und einen zweiten Halter (22) beziehungsweise einen ersten Halter (21) und ein Stützelement (23)
wobei der erste Halter (21) eine Vielzahl von ersten Aufnahmen (211) aufweist, und der zweite Halter (22) eine Vielzahl von zweiten Aufnahmen (221) beziehungsweise das Stützelement (23) eine Vielzahl von Anlagepunkten (231) aufweist, die ersten Aufnahmen (211) des ersten Halters (21) derart angeordnet sind, dass sie einen ersten gedachten Kreis (A1) oder einen ersten gedachten Vielkant (B1) festlegen, und die zweiten Aufnahmen (221) des zweiten Halters (22) beziehungsweise die Anlagepunkte (231) des Stützelements (23) derart angeordnet sind, dass sie einen zweiten gedachten Kreis (A2) oder einen zweiten gedachten Vielkant (B2) festlegen, und
eine Vielzahl von Feuerwerkskörpern (3), die jeweils an zwei von einander beabstandeten und zwischen den Enden der Feuerwerkskörper (3) liegenden Stellen in den Aufnahmen (211, 221) des ersten und zweiten Halters (21, 22) beziehungsweise in der ersten Aufnahmen (211) des ersten Halters (21) und an den Anlagepunkten (231) des Stützelements (23) derart geführt sind, dass erster und zweiter Halter (21, 22) beziehungsweise erster Halter (21) und Stützelement (23) durch die Feuerwerkskörper (3) im Wesentlichen parallel zueinander gehalten und durch die Feuerwerkskörper (3) verbunden sind;
wobei jeder Feuerwerkskörper (3) in eine erste Aufnahme (211) des ersten Halters (21) und in eine zweite Aufnahme (221) des zweiten Halters (21) derart eingesetzt ist beziehungsweise in eine erste Aufnahme (211) des ersten Halters (21) eingesetzt und an einem Anlagepunkt (231) des Stützelements (23) derart angelegt ist, dass der betreffende Feuerwerkskörper (3) nicht direkt auf derselben vertikalen Linie in Bezug auf die erste Aufnahme (211) ausgerichtet ist;
die ersten Aufnahmen (211) dieselbe Größe und Gestalt haben und die zweiten Aufnahmen (221) dieselbe Größe und Gestalt haben und die ersten Aufnahmen (211) sowie die zweiten Aufnahmen (221) dieselbe Größe und Gestalt aufweisen.

2. Feuerwerk nach Anspruch 1, **dadurch gekennzeichnet, dass** jede der ersten Aufnahmen ein erstes Loch (211) und jede der zweiten Aufnahmen ein zweites Loch (221) festlegt.

3. Feuerwerk nach Anspruch 1 **dadurch gekennzeichnet, dass** es einen ersten Halter (21) und ein Stützelement (23) umfasst.

4. Feuerwerk nach Anspruch 3, **dadurch gekennzeichnet, dass** jeder Anlagepunkt (231) an dem Stützelement (23) auf einem äußeren Umfang des Stützelements (23) angeordnet ist und einem entsprechenden Feuerwerkskörper (3) zur Anlage dient.

5. Feuerwerk nach Anspruch 3, **dadurch gekennzeichnet, dass** das Stützelement (23) in seiner Mitte einen Freiraum (232) festlegt, wobei jeder Anlagepunkt (231) eine Aussparung (2311) hat, die an der Innenkante des Stützelements (23), welche zum Freiraum (232) gerichtet ist, angeordnet ist, und einen entsprechenden Feuerwerkskörper (3) aufnimmt.

6. Feuerwerk nach einem der vorhergehenden Ansprüche, **dadurch gekennzeichnet, dass** die Feuerwerkskörper (3) derart angeordnet sind, dass sie eine Schrift, ein Muster oder ein Symbol bilden.

7. Feuerwerk nach einem der vorhergehenden Ansprüche, **dadurch gekennzeichnet, dass** die Feuerwerkskörper (3) mittels einer Zündschnur (31) miteinander verbunden sind.

8. Feuerwerk nach einem der vorhergehenden Ansprüche, **dadurch gekennzeichnet, dass** die gesamte Umfangslänge des ersten imaginären Kreises (A1) oder des ersten imaginären Vielkants (B1) unterschiedlich ist im Vergleich zu derjenigen des Umfangs des zweiten gedachten Kreises (A2) oder des zweiten gedachten Vielkants (B2), so dass jeder Feuerwerkskörper (3) unter einem geneigten Winkel aufgestellt ist.

9. Feuerwerk nach Anspruch 8, **dadurch gekennzeichnet, dass** der erste Halter (21) oder der zweite Halter (22) beziehungsweise der erste Halter (21) oder das Stützelement (23) im Uhrzeigersinn oder im Gegenuhrzeigersinn über einen bestimmten Winkel verschoben ist, so dass jeder Feuerwerkskörper (3) in zwei Richtungen geneigt angeordnet ist.

10. Feuerwerk nach einem der vorhergehenden Ansprüche, **dadurch gekennzeichnet, dass** die Feuerwerkskörper (3) in unterschiedlichen Neigungswinkeln aufgestellt sind.

## Claims

1. Firework, comprising a first holder (21) and a second holder (22) or a first holder (21) and a support member (23), the first holder (21) having a plurality of first receptacles (211) and the second holder (22) having a plurality of second receptacles (221) or the support member (23) having a plurality of points for contact (231), the first receptacles (211) of the first holder (21) being so arranged that they define a first imaginary circle (A1) or a first imaginary polygon (B1), and the second receptacles (221) of the second holder (22) or the points for contact (231) on the support member (23) being so arranged that they define a second imaginary circle (A2) or a second imaginary polygon (B2), and comprising a plurality of component fireworks (3) which are each guided at two points, the two points being spaced apart from one another and being situated between the ends of the component fireworks (3), and in the receptacles (211, 221) of the first and second holders (21, 22) or in the first receptacles (211) of the first holder (21) and at the points for contact (231) on the support member (23), in such a way that the first and second holders (21, 22) or the first holder (21) and the support member (23) are held substantially parallel with one another by the component fireworks (3) and are connected by the component fireworks (3), each component firework (3) being so inserted in a first receptacle (211) of the first holder (21) and in a second receptacle (221) of the second holder (21), or being so inserted in a first receptacle (211) of the first holder (21) and being so brought into contact with a point for contact (231) on the support member (23), that the component firework (3) concerned is not aligned directly on the same vertical line relative to the first receptacle (211), the first receptacles (211) being of the same shape and form and the second receptacles (221) being of the same shape and form, and the first receptacles (211) and the second receptacles (221) being of the same shape and form.

2. Firework according to claim 1, **characterised in that** each of the first receptacles defines a first hole (211) and each of the second receptacles defines a second hole (221).

3. Firework according to claim 1, **characterised in that** it comprises a first holder (21) and a support member (23).

4. Firework according to claim 3, **characterised in that** each point for contact (231) on the support member (23) is arranged on the outer circumference of the support member (23) and serves to make contact with a corresponding component firework (3).

5. Firework according to claim 3, **characterised in that** the support member (23) has an open space (232) in its centre, each point for contact (231) having a recess (2311) which is arranged in the inner edge of the support member (23), the said inner edge facing towards the open space (232), and receives a corresponding component firework (3).

6. Firework according to one of the preceding claims, **characterised in that** the component fireworks (3) are so arranged that they form writing, a pattern or a symbol.

7. Firework according to one of the preceding claims, **characterised in that** the component fireworks (3) are connected together by means of a fuse (31).

8. Firework according to one of the preceding claims, **characterised in that** the overall circumferential length of the first imaginary circle (A1) or the first imaginary polygon (B1) is different from the overall circumferential length of the second imaginary circle (A2) or the second imaginary polygon (B2), each component firework (3) thus being positioned at an inclined angle.

9. Firework according to claim 8, **characterised in that** the first holder (21) or the second holder (22), or the first holder (21) or the support member (23) is displaced through a certain angle in the clockwise or anti-clockwise direction, each component firework (3) thus being arranged with an inclination in two directions.

10. Firework according to one of the preceding claims, **characterised in that** the component fireworks (3) are positioned at different angles of inclination.

## Revendications

1. Feu d'artifice, comprenant
un premier support (21) et un second support (22) ou bien un premier support (21) et un élément de soutien (23),
dans lequel le premier support (21) comprend une pluralité de premiers logements (211) et le second support (22) comprend une pluralité de seconds logements (221) ou bien l'élément de soutien (23) comprend une pluralité de points d'appui (231), les premiers logements (211) du premier support (21) sont agencés de telle manière qu'ils définissent un premier cercle imaginaire (A1) ou un premier polygone imaginaire (B1), et les seconds logements (221) du second support (22) ou bien les points d'appui (231) de l'élément de soutien (23) sont agencés de telle façon qu'ils définissent un second cercle imaginaire (A2) ou un second polygone imaginaire (B2),
une pluralité de corps de feu d'artifice (3) qui sont guidés respectivement à deux emplacements écartés l'un de l'autre et situés entre les extrémités des corps de feu d'artifice (3) dans les logements (211, 221) du premier et du second support (21, 22) ou bien dans les premiers logements (211) du premier support (21) et au niveau des points d'appui (231) de l'élément de soutien (23) de telle façon que le premier et le second support (21, 22) ou bien le premier support (21) et l'élément de soutien (23) sont tenus essentiellement parallèlement l'un à l'autre par les corps de feu d'artifice (3) et sont reliés par les corps de feu d'artifice (3) ;
dans lequel chaque corps de feu d'artifice (3) est mis en place dans un premier logement (211) du premier support (21) et dans un second logement (221) du second support (21) ou bien est mis en place dans un premier logement (211) du premier support (21) et appliqué au niveau d'un point d'appui (231) de l'élément de soutien (23) de telle façon que le corps de feu d'artifice concerné (3) n'est pas dirigé sur la même ligne verticale par référence au premier logement (211) ;
les premiers logements (211) ont la même taille et la même configuration et les seconds logements (221) ont la même taille et la même configuration, et les premiers logements (211) tout comme les seconds logements (221) présentent la même taille et la même configuration.

2. Feu d'artifice selon la revendication 1, **caractérisé en ce que** chacun des premiers logements définit un premier trou (211) et chacun des seconds logements définit un second trou (221).

3. Feu d'artifice selon la revendication 1, **caractérisé en ce qu'**il comprend un premier support (21) et un élément de soutien (23).

4. Feu d'artifice selon la revendication 3, **caractérisé en ce que** chacun des points d'appui (231) sur l'élément de soutien (23) est agencé sur une périphérie extérieure de l'élément de soutien (23) et sert à l'appui d'un corps de feu d'artifice correspondant (3).

5. Feu d'artifice selon la revendication 3, **caractérisé en ce que** l'élément de soutien (23) détermine dans son milieu un espace libre (232), et chaque point d'appui (231) possède une échancrure (2311), laquelle est agencée au niveau de l'arrête intérieure de l'élément de soutien (23) qui est orienté vers l'espace libre (232), et laquelle reçoit un corps de feu d'artifice correspondant (3).

6. Feu d'artifice selon l'une des revendications précédentes, **caractérisé en ce que** les corps de feu d'artifice (3) sont agencés de telle manière qu'ils forment un graphisme, un motif ou un symbole.

7. Feu d'artifice selon l'une des revendications précédentes, **caractérisé en ce que** les corps de feu d'artifice (3) sont reliés les uns aux autres au moyen d'une mèche d'allumage (31).

8. Feu d'artifice selon l'une des revendications précédentes, **caractérisé en ce que** la totalité de la longueur périphérique du premier cercle imaginaire (A1) ou du premier polygone imaginaire (B1) est différente par comparaison à celle de la périphérie du second cercle imaginaire (A2) ou du second polygone imaginaire (B2), de sorte que chaque corps de feu d'artifice (3) est disposé sous un angle incliné.

9. Feu d'artifice selon la revendication 8, **caractérisé en ce que** le premier support (21) ou le second support (22) ou bien le premier support (21) ou l'élément de soutien (23) est décalé d'un certain angle dans le sens des aiguilles d'une montre ou dans le sens inverse aux aiguilles d'une montre, de sorte que chaque corps de feu d'artifice (3) est agencé incliné dans deux directions.

10. Feu d'artifice selon l'une des revendications précédentes, **caractérisé en ce que** les corps de feu d'artifice (3) sont disposés sous des angles d'inclinaison différents.
